# EUROPÄISCHE PATENTSCHRIFT

(11) **EP 2 889 567 B1**
(45) Veröffentlichungstag und Bekanntmachung des Hinweises auf die Patenterteilung: **14.09.2016**
(21) Anmeldenummer: 15161348.6
(22) Anmeldetag: 27.03.2015
(51) Int. Cl.: F25D 31/00

(54) **VORRICHTUNG ZUR KÜHLUNG EINES GETRÄNKEKASTENS**
DEVICE FOR COOLING A DRINKS BOX
DISPOSITIF DESTINÉ AU REFROIDISSEMENT D'UNE CAISSE À BOISSONS

(30) Priorität: 20.11.2014 DE 202014009211 U
(43) Veröffentlichungstag der Anmeldung: 01.07.2015
(73) Patentinhaber: Behr, Jörg, 44269 Dortmund (DE)
(72) Erfinder: Behr, Jörg, 44269 Dortmund (DE)
(74) Vertreter: Meinke, Dabringhaus und Partner GbR

(56) Entgegenhaltungen:
- DE-A1- 10 025 403
- DE-U1- 20 003 587
- DE-U1-202009 016 801
- DE-U1-202012 009 397
- GB-A- 2 503 192
- US-A- 4 554 798
- US-A1- 2006 249 407

## Beschreibung

Die Erfindung betrifft eine Vorrichtung zur Kühlung eines Getränkekastens mit einem Aufnahmegefäß für Kühlmedien.

Unter Getränkekasten im Sinne dieser Anmeldung werden auch sogenannte Flaschenkästen verstanden.

Im Stand der Technik sind bereits Vorrichtungen zur Kühlung eines Getränkekastens bekannt, die aus einem Kühlakku bestehen. So zeigt das DE 296 19 947 U1 einen Kühlakku, auf welchem sich ein Getränkekasten abstellen lässt. Hierbei greifen fingerförmige Akkus von unten zwischen die Flaschen. Nachteil einer solchen Lösung ist, dass die fingerförmigen Akkus nicht an die zu kühlenden Flaschen reichen und so keine effektive Kühlung erfolgen kann.

Weiterhin ist aus dem DE 20 2009 011 220 U1 eine Vorrichtung bekannt, die zur Aufbewahrung und Kühlung von Getränken bei Aufenthalten im Freien verwendet werden kann. Allerdings ist diese schwimmende Vorrichtung bezüglich ihrer Kühlleistung auf die sie umgebende Wassertemperatur beschränkt, was insbesondere im Hochsommer selten zu einer zufriedenstellenden Getränkekühlung führt.

In der US 4 554 798 A ist eine Vorrichtung zur Kühlung von einer Mehrzahl an Flaschen in einem Pappkarton offenbart mit einem Aufnahmegefäß für Kühlmedien, wobei das Aufnahmegefäß von oben in die Entnahmeöffnung des Pappkartons einsetzbar ist. Nachteilig an der hier offenbarten Vorrichtung ist, dass das Gewicht der Vorrichtung samt der enthaltenen Kühlmedien auf den Flaschen lastet. Eine Verwendung dieser Vorrichtung zur Kühlung eines Getränkekastens ist nicht möglich, da keine sichere Festlegung der Vorrichtung im Getränkekasten gewährleistet ist.

Die DE 20 2009 016 801 U1 zeigt eine Vorrichtung zur Herstellung eines Eisblocks. Nach der Entnahme des Eisblocks aus der Vorrichtung und der Anbringung an den Flaschenhälsen soll der Eisblock im direkten Kontakt mit den Flaschenhälsen schmelzen und so eine Kühlung gewährleisten. Hierbei läuft unaufhörlich Schmelzwasser herunter, was die Einsatzmöglichkeiten stark einschränkt. Außerdem ist eine einfache Entnahme von Flaschen nicht möglich.

Aus dem DE 200 13 775 U1 und dem DE 20 2010 011 051 U1 sind weitere aufwendig gestaltete Vorrichtungen zur Kühlung eines Getränkekastens bekannt.

Aufgabe der Erfindung ist es daher, eine Vorrichtung anzugeben, welche eine einfache Handhabung und effektive Kühlung gewährleistet und die beschriebenen Nachteile beseitigt.

Erfindungsgemäß wird diese Aufgabe durch eine Vorrichtung mit den Merkmalen des Anspruches 1 gelöst.

Die mit der Erfindung erreichbaren Vorteile ergeben sich daraus, dass die Vorrichtung mit ihrem Aufnahmegefäß von oben in die Entnahmeöffnung eines Getränkekastens einsetzbar ist. Auf diese Weise ist eine besonders effektive Kühlung erreichbar, da das Kühlmedium näher an die Getränkeflaschen herankommt.

Von besonderem Vorteil ist es, wenn mindestens eine Flaschenhalsaufnahme vorgesehen ist, welche die Flasche im Getränkekasten in ihrer Position festlegt und ein Verrutschen verhindert.

Eine besonders vorteilhafte Ausführungsform der Erfindung sieht vor, dass die Flaschenhalsaufnahme so geformt ist, dass sie eine in einem Getränkekasten angeordnete Flasche an ihrem Hals bis zu ihrem Bauch konzentrisch umschließt. Hierdurch wird gewährleistet, dass die Vorrichtung eine besonders effektive Kühlung ermöglicht, da ein enger Kontakt zwischen der Getränkeflasche und der Kühlvorrichtung eingegangen wird.

Weiterhin ist vorgesehen, dass die Flaschenhalsaufnahme kegelstumpfförmig ausgestaltet ist. Eine derart geformte Flaschenhalsaufnahme ist besonders flexibel bezüglich unterschiedlichster Flaschenformen. So können neben sogenannten Langhalsflaschen auch bauchige Flaschen, wie die Euro-Flasche oder die sogenannte NRW-Flasche in Vichyform nach DIN 6075 Packmittel-Flaschen von der kegelstumpfförmigen Flaschenaufnahme aufgenommen werden. Erfindungsgemäß ist vorgesehen, dass ein auskragendes Randelement als plane Auflagefläche zur Auflage auf dem Getränkekastenrand dient und das Aufnahmegefäß umrandet. Mit einem solchen Randelement ist eine sichere Festlegung der Kühlvorrichtung im Kasten sichergestellt.

Vorteilhaft ist weiterhin, dass das Aufnahmegefäß eine Öffnung zur Befüllung mit Kühlmedien aufweist. Mit einer solchen Öffnung können unterschiedlichste Kühlmedien in das Aufnahmegefäß gefüllt werden. So lässt sich direkt Eis einfüllen oder beispielsweise Wasser oder eine Sole, wobei die Flüssigkeiten im Anschluss mit der Vorrichtung in einem Gefrierfach oder einer Gefriertruhe herabgekühlt oder gefroren werden. Der Vorteil einer Sole ist, dass diese weit unter den Gefrierpunkt von Wasser herabgekühlt werden kann. Somit ist eine besonders effektive Kühlung des Getränkekastens erreichbar, wobei der Benutzer dennoch flexibel ist bei der Wahl des Kühlmediums, da dieses auf einfache Weise über die Öffnung in das Aufnahmegefäß eingefüllt werden kann.

Eine weitere Ausführungsform der Erfindung sieht vor, dass das Randelement die Öffnung umgibt oder umsäumt. Hierdurch kann eine besonders große Öffnung und dennoch eine stabile Vorrichtung gewährleistet werden.

In einer besonderen Ausgestaltung weist die Öffnung einen umlaufenden Schwappschutz auf. Dank eines solchen Schwappschutzes ist es möglich, eine mit Kühlmedium befüllte Vorrichtung im ungefrorenen Zustand einfach und sicher zu handhaben und zu transportieren.

Besonders vorteilhaft ist es, dass das Randelement selbst als Schwappschutz dient. Hierdurch kann zum einen eine besonders stabile Vorrichtung gewährleistet werden, die sich zum anderen einfach handhaben lässt, ohne dass hierfür zusätzliche Maßnahmen erforderlich sind.

Eine weitere Ausgestaltung sieht vor, dass die Öffnung mit einem Deckel verschließbar ist. Mit dieser Maßnahme ist gewährleistet, dass das Kühlmedium nicht einfach aus dem Aufnahmegefäß austritt. Bei größeren Öffnungen verhindert der Deckel zudem ein Überschwappen von ungefrorenem Kühlmedium während der Handhabung bzw. des Transportes der Vorrichtung.

Eine weitere Ausgestaltung der Erfindung sieht vor, dass das Randelement als Aufnahme für den Deckel dient. Hierdurch lässt sich der Deckel einfach und sicher auf der Öffnung positionieren und diese wirksam verschließen. Vorteilhaft ist außerdem, dass der Deckel eine isolierende Wirkung hat. Diese kann dadurch verstärkt werden, dass der Deckel aus einem Isolierwerkstoff besteht oder mit einem solchen versehen ist. Hierfür eignet sich als Isolierwerkstoff aufgrund der geringen Kosten und einfachen Herstellung besonders Styropor. Auf diese Weise wird die Kühlleistung unterstützt und in eine Wirkrichtung zu den Getränkeflaschen geleitet.

Weiterhin ist vorgesehen, dass der Deckel eine Sitzfläche aufweist. So kann ein mit einer Kühlvorrichtung versehener Getränkekasten, welcher mit dem Deckel verschlossen ist, als zusätzliche Sitzmöglichkeit auf Partys oder sonstigen Feierlichkeiten verwendet werden.

Eine weitere vorteilhafte Ausführung sieht vor, dass die Flaschenhalsaufnahme unterhalb einer maximalen Kühlmedium-Fülllinie liegt, welche unterhalb des Randelementes angeordnet ist. Auf diese Weise kann die gesamte Flaschenhalsaufnahme vom Kühlmedium umgeben werden, was eine besonders effektive Kühlung sicherstellt.

Eine weitere Ausgestaltung sieht mindestens einen Griff zum Tragen der Vorrichtung vor. Dieser Griff kann zum einen mittig oberhalb der Kühlmedium-Fülllinie vorgesehen sein, zum anderen können mehrere Griffe oder Griffmulden an den Seiten der Vorrichtung angeordnet sein.

Eine besonders vorteilhafte Ausgestaltung sieht vor, dass die Vorrichtung stapelbar ist. So können zum einen mehrere ungefüllte Vorrichtungen ineinander gestapelt werden, es ist jedoch auch vorgesehen, dass auf dem Randelement ein Getränkekasten mit einer Kühlvorrichtung angeordnet werden kann, wodurch ein gestapelter Kühlvorrichtungsverbund erreicht wird.

Weitere Merkmale, Einzelheiten und Vorteile der Erfindung ergeben sich aufgrund der nachfolgenden Beschreibung sowie anhand der Zeichnung. Ein Ausführungsbeispiel der Erfindung ist in den folgenden Zeichnungen rein schematisch dargestellt und wird nachfolgend näher beschrieben. Einander entsprechende Gegenstände oder Elemente sind in allen Figuren mit dem gleichen Bezugszeichen versehen. Es zeigt
- Fig. 1: eine erfindungsgemäße Vorrichtung in Entnahmeöffnung eines Getränkekastens,
- Fig. 2: eine perspektivische Darstellung einer erfindungsgemäßen Vorrichtung,
- Fig. 3: eine Draufsicht auf die erfindungsgemäße Vorrichtung,
- Fig. 4: eine Schnittdarstellung der erfindungsgemäßen Vorrichtung,
- Fig. 5: eine Seitenansicht auf die erfindungsgemäße Vorrichtung,
- Fig. 6: eine Vorderansicht auf die erfindungsgemäße Vorrichtung sowie
- Fig. 7: eine perspektivische Darstellung der erfindungsgemäßen Vorrichtung mit Deckel.

Die allgemein mit 1 bezeichnete Vorrichtung ist in Fig. 1 in der Form dargestellt, dass die Vorrichtung 1 mit ihrem Aufnahmegefäß 2 von oben teilweise in die Entnahmeöffnung 11 eines Getränkekastens 10 eingesetzt ist. Das Aufnahmegefäß 2 weist eine viereckige Grundform auf und passt damit in herkömmliche Getränkekästen 10. Wenn die Vorrichtung 1 vollständig in den Getränkekasten 10 eingesetzt ist, liegt das auskragende Randelement 4 mit seiner planen Auflagefläche 16 (Fig. 4) auf dem Getränkekastenrand 12 auf. Dabei kann das Randelement 4 kantenbündig mit der Seitenwand 15 des Getränkekastens 10 abschließen. Das auskragende Randelement 4 umrandet das Aufnahmegefäß 2, indem eine Öffnung 5 zur Befüllung der Vorrichtung 1 mit Kühlmedium, wie Wasser, Eis oder Sole, vorgesehen ist. In dem Ausführungsbeispiel dient das Randelement 4, welches die Öffnung 5 umgibt oder umsäumt, als umlaufender Schwappschutz 6.

In Fig. 1 sind fünfzehn der vorgesehenen Flaschenhalsaufnahmen 3 durch die Öffnung 5 zu sehen. Zur besseren Übersicht sind nicht alle Flaschenhalsaufnahmen in dieser und den weiteren Figuren mit dem Bezugszeichen "3" versehen. Diese Flaschenhalsaufnahmen 3 umschließen die in dem Getränkekasten 10 angeordneten, aber nicht dargestellten, Flaschen an ihrem Hals bis zum Bauch konzentrisch. Die Flaschenhalsaufnahmen 3 ragen in das Innere des Kühlmittelaufnahmegefäßes 2 hinein. Dabei enden die Flaschenhalsaufnahmen 3 unterhalb einer maximalen Kühlmedium-Fülllinie 9, welche unterhalb des Randelementes 4 angeordnet ist.

Fig. 2 zeigt eine perspektivische Darstellung einer erfindungsgemäßen Vorrichtung 1. Durch die Öffnung 5 an der Oberseite des Aufnahmegefäßes 2 sind die Umrisse von vierundzwanzig der vorgesehenen Flaschenhalsaufnahmen 3 zu sehen. Diese Flaschenhalsaufnahmen 3 sind kegelförmig ausgestaltet und ragen in das Innere des Aufnahmegefäßes 2 hinein. Wird die erfindungsgemäße Vorrichtung 1 in einen Getränkekasten 10 (Fig. 1) eingesetzt, umschließen die Flaschenhalsaufnahmen 3 die im Getränkekasten 10 (Fig. 1) angeordneten Flaschen an ihrem Hals bis zu ihrem Bauch konzentrisch. Das auskragende Randelement 4 umgibt die Öffnung 5 und dient als Schwappschutz 6 für das im Aufnahmegefäß 2 befindliche Kühlmedium.

Ist die Vorrichtung 1 in einem Getränkekasten 10 (Fig. 1) eingesetzt, liegt sie mit der planen Auflagefläche 16 (Fig. 4) des auskragenden Randelementes 4 auf dem die Getränkekastenrand 12 (Fig. 1) auf. Das Aufnahmegefäß 2 läuft durch die schräg angeordneten Seitenwände 14 pyramidenstumpfförmig zu. Hierdurch lässt sich die Vorrichtung sehr leicht in einen Getränkekasten einsetzen. Außerdem wird das Entformen der Vorrichtung 1 aus einer Kunststoffspritzmaschine während der Herstellung der erfindungsgemäßen Vorrichtung erleichtert. Seitlich sind die kegelstumpfförmigen Flaschenhalsaufnahmen 3 aufgrund des pyramidenstumpfförmig zulaufenden Aufnahmegefäßes 2 angeschnitten, so dass das Innere der kegelstumpfförmigen Flaschenhalsaufnahmen 3 durch die Ausschnitte 17 teilweise zu sehen ist.

Fig. 3 zeigt eine Draufsicht auf die erfindungsgemäße Vorrichtung 1. So lässt sich durch die Öffnung 5 vollständig in das Aufnahmegefäß 2 hineinschauen, so dass die kegelstumpfförmigen Flaschenhalsaufnahmen 3 von oben zu sehen sind. Im Ausführungsbeispiel sind vierundzwanzig Flaschenhalsaufnahmen 3 vorgesehen. Das Randelement 4 umgibt die Öffnung 5 vollständig und dient zusätzlich als Schwappschutz 6 für das Kühlmedium, welches in das Aufnahmegefäß 2 eingefüllt werden kann. Mit A-A ist die Schnittebene für Fig. 4 eingezeichnet.

Fig. 4 zeigt eine Schnittdarstellung durch die erfindungsgemäße Vorrichtung 1 gemäß Schnittebene A-A in Fig. 3. In dieser Figur wird die kegelstumpfförmige Ausgestaltung der Flaschenhalsaufnahmen 3 besonders deutlich. Die Flaschenhalsaufnahmen 3 liegen unterhalb einer maximalen Kühlmedium-Fülllinie 9, welche unterhalb des Randelementes 4 gebildet ist. Das Aufnahmegefäß 2 lässt sich bis zu dieser maximalen Kühlmedium-Fülllinie 9 über die Öffnung 5 mit Kühlmedium, wie Wasser, Eis oder Sole befüllen. In dieser Schnittdarstellung ist auch die Ausgestaltung des auskragenden Randelementes 4 gut zu erkennen, welches eine Auflagefläche 16 zur Auflage auf den Getränkekastenrand 12 (Fig. 1) bildet und das Aufnahmegefäß 2 insgesamt umrandet. Das Randelement 4 stabilisiert zum einen die Vorrichtung 1 als solches, dient aber zudem auch als Schwappschutz 6 und Aufnahme für einen Deckel 7 (Fig. 7).

In Fig. 5 ist eine Seitenansicht der erfindungsgemäßen Vorrichtung 1 gezeigt. Das auskragende Randelement 4 legt die maximale Kühlmedium-Fülllinie 9 für das Aufnahmegefäß 2 fest. Die trapezförmigen Seitenwände 14 des Aufnahmegefäßes 2 laufen pyramidenstumpfförmig zu. In dieser Seitenansicht sind die Ausschnitte 17 der kegelstumpfförmigen Flaschenhalsaufnahmen 3 gut zu erkennen, durch welche man in das Innere dieser seitlich hineinschauen kann.

Fig. 6 zeigt die Vorderansicht der erfindungsgemäßen Vorrichtung 1 mit dem pyramidenstumpfförmig zulaufenden Aufnahmegefäß 2, von dem eine trapezförmige Seitenwand 14 zu sehen ist, und dem auskragenden Randelement 4.

Fig. 7 stellt eine perspektivische Darstellung einer erfindungsgemäßen Vorrichtung 1 mit Deckel 7 dar. Die Öffnung 5 zur Befüllung des Aufnahmegefäßes 2 mit Kühlmedium ist in dieser Darstellung durch den Deckel 7 verschlossen. Hierzu ist der Deckel 7 durch das Randelement 4 aufgenommen, welches den Deckel 7 gegen ein Verrutschen sichert. Der Deckel 7 weist eine Sitzfläche 8 auf, so dass die Kühlvorrichtung 1 eingesetzt in einen Getränkekasten 10 (Fig. 1) auch als Sitzgelegenheit dienen kann.

Kurz zusammengefasst stellt die erfindungsgemäße Vorrichtung 1 eine besonders einfache, handliche und transportable Lösung dar, mit der sich in kürzester Zeit kühle Getränke in Garten, Auto und auch in der Wohnung genießen lassen. Hierzu muss das Aufnahmegefäß 2 der Vorrichtung 1 zunächst mit einem Kühlmedium gefüllt werden. Anschließend wird das Kühlmedium im Aufnahmegefäß 2 in einem Kühlschrank heruntergekühlt oder in einem Gefriergerät gefroren. Dann wird die erfindungsgemäße Vorrichtung 1 in die Entnahmeöffnung 11 (Fig. 1) eines Getränkekastens 10 (Fig. 1) eingesetzt. Nach einer gewissen Zeit hat die Kühlvorrichtung 1 die im Getränkekasten 10 (Fig. 1) angeordneten Flaschen herabgekühlt. Somit können dann kühle Getränke genossen werden.

Natürlich ist die Erfindung nicht auf die dargestellten Ausführungsbeispiele beschränkt. Weitere Ausgestaltungen sind möglich, ohne den Grundgedanken zu verlassen.

### Bezugszeichenliste:

- 1: Vorrichtung
- 2: Aufnahmegefäß
- 3: Flaschenhalsaufnahme
- 4: Randelement
- 5: Öffnung
- 6: Schwappschutz
- 7: Deckel
- 8: Sitzfläche
- 9: Kühlmedium-Fülllinie
- 10: Getränkekasten
- 11: Entnahmeöffnung
- 12: Getränkekastenrand
- 13: Griffmulden von Getränkekasten
- 14: Seitenwand des Aufnahmegefäßes
- 15: Seitenwand des Getränkekastens
- 16: Auflagefläche
- 17: Ausschnitte

## Patentansprüche

1. Vorrichtung (1) zur Kühlung eines Getränkekastens (10) mit einem Aufnahmegefäß (2) für Kühlmedien, wobei das Aufnahmegefäß (2) von oben in die Entnahmeöffnung (11) eines Getränkekastens (10) einsetzbar ist,
**dadurch gekennzeichnet,**
**dass** ein auskragendes Randelement (4) als plane Auflagefläche (16) zur Auflage auf dem Getränkekastenrand (12) dient und das Aufnahmegefäß (2) umrandet.

2. Vorrichtung (1) nach Anspruch 1,
**dadurch gekennzeichnet,**
**dass** mindestens eine Flaschenhalsaufnahme (3) vorgesehen ist.

3. Vorrichtung (1) nach Anspruch 2,
**dadurch gekennzeichnet,**
**dass** die Flaschenhalsaufnahme (3) eine in einem Getränkekasten (10) angeordnete Flasche an ihrem Hals bis zu ihrem Bauch konzentrisch umschließt.

4. Vorrichtung (1) nach einem der vorhergehenden Ansprüche 2 oder 3, **dadurch gekennzeichnet,**
**dass** die Flaschenhalsaufnahme (3) kegelstumpfförmig ausgestaltet ist.

5. Vorrichtung (1) nach einem der vorhergehenden Ansprüche,
**dadurch gekennzeichnet,**
**dass** das Aufnahmegefäß (2) eine Öffnung (5) zur Befüllung mit Kühlmedien, insbesondere mit Wasser, Eis oder Sole, aufweist.

6. Vorrichtung (1) nach Anspruch 5,
**dadurch gekennzeichnet,**
**dass** das Randelement (4) die Öffnung (5) umgibt oder umsäumt.

7. Vorrichtung (1) nach einem der vorhergehenden Ansprüche 5 oder 6,
**dadurch gekennzeichnet,**
**dass** die Öffnung (5) einen umlaufenden Schwappschutz (6) aufweist.

8. Vorrichtung (1) nach einem der vorhergehenden Ansprüche,
**dadurch gekennzeichnet,**
**dass** das Randelement (4) als Schwappschutz (6) dient.

9. Vorrichtung (1) nach einem der vorhergehenden Ansprüche 5 bis 7,
**dadurch gekennzeichnet,**
**dass** die Öffnung (5) mit einen Deckel (7) verschließbar ist.

10. Vorrichtung (1) nach Anspruch 9,
**dadurch gekennzeichnet,**
**dass** das Randelement (4) als Aufnahme für den Deckel (7) dient.

11. Vorrichtung (1) nach einem der vorhergehenden Ansprüche 9 oder 10,
**dadurch gekennzeichnet,**
**dass** der Deckel (7) eine Sitzfläche (8) aufweist.

12. Vorrichtung (1) nach Anspruch 2,
**dadurch gekennzeichnet,**
**dass** die Flaschenhalsaufnahme (3) unterhalb einer maximalen Kühlmedium-Fülllinie (9) liegt, welche unterhalb des Randelementes (4) angeordnet ist.

13. Vorrichtung (1) nach einem der vorhergehenden Ansprüche,
**dadurch gekennzeichnet,**
**dass** mindestens ein Griff zum Tragen der Vorrichtung vorgesehen ist.

14. Vorrichtung (1) nach einem der vorhergehenden Ansprüche,
**dadurch gekennzeichnet,**
**dass** die Vorrichtung (1) stapelbar ist.

## Claims

1. Device (1) for cooling a drinks crate (10) with a container vessel (2) for cooling media, wherein the container vessel (2) can be inserted from above into the retrieval opening (11) of a drinks crate (10), **characterised in that** an overhanging edge element (4) serves as a flat resting surface (16) for resting on the drinks crate edge (12) and borders the container vessel (2).

2. Device (1) according to claim 1, **characterised in that** at least one bottle neck container (3) is provided.

3. Device (1) according to claim 2, **characterised in that** the bottle neck container (3) concentrically surrounds a bottle arranged in a drinks crate (10) from its neck down to its body.

4. Device (1) according to one of the preceding claims 2 or 3, **characterised in that** the bottle neck container (3) is of truncated conical shape.

5. Device (1) according to one of the preceding claims, **characterised in that** the container vessel (2) has an opening (5) for filling with cooling media, in particular with water, ice or brine solution.

6. Device (1) according to claim 5, **characterised in that** the edge element (4) encloses or surrounds the opening (5).

7. Device (1) according to one of the preceding claims 5 or 6, **characterised in that** the opening (5) has a circumferential spillage baffle (6).

8. Device (1) according to one of the preceding claims, **characterised in that** the edge element (4) serves as spillage baffle (6).

9. Device (1) according to one of the preceding claims 5 to 7, **characterised in that** the opening (5) can be closed with a cover (7).

10. Device (1) according to claim 9, **characterised in that** the edge element (4) serves as a container for the cover (7).

11. Device (1) according to one of the preceding claims 9 or 10, **characterised in that** the cover (7) has a seating surface (8).

12. Device (1) according to claim 2, **characterised in that** the bottle neck container (3) lies underneath a maximum filling line (9) for cooling medium, which is arranged underneath the edge element (4).

13. Device (1) according to one of the preceding claims, **characterised in that** at least one handle is provided for carrying the device.

14. Device (1) according to one of the preceding claims, **characterised in that** the device (1) is stackable.

## Revendications

1. Dispositif (1) pour le refroidissement d'une caisse de boissons (10) avec un récipient (2) pour du fluide de refroidissement, le récipient (2) pouvant être placé par le haut dans l'ouverture de prélèvement (11) d'une caisse de boissons (10),
**caractérisé en ce qu'**un élément périphérique en saillie (4) sert de surface d'appui plane (16) pour l'appui sur le bord de caisse de boissons (12) et borde le récipient (2).

2. Dispositif (1) selon la revendication 1, **caractérisé en ce qu'**il est prévu au moins un logement pour goulot de bouteille (3).

3. Dispositif (1) selon la revendication 2, **caractérisé en ce que** le logement pour goulot de bouteille (3) entoure une bouteille, placée dans une caisse de boissons (10), de manière concentrique au niveau de son goulot et jusqu'à son ventre.

4. Dispositif (1) selon l'une des revendications précédentes 2 ou 3, **caractérisé en ce que** le logement pour goulot de bouteille (3) est conçu en forme de cône tronqué.

5. Dispositif (1) selon l'une des revendications précédentes, **caractérisé en ce que** le récipient (2) comporte une ouverture (5) pour le remplissage avec du fluide de refroidissement, notamment avec de l'eau, de la glace ou de la saumure.

6. Dispositif (1) selon la revendication 5, **caractérisé en ce que** l'élément périphérique (4) entoure ou borde l'ouverture (5).

7. Dispositif (1) selon l'une des revendications précédentes 5 ou 6, **caractérisé en ce que** l'ouverture (5) comporte une chicane anticlapotis (6) qui en fait le tour.

8. Dispositif (1) selon l'une des revendications précédentes, **caractérisé en ce que** l'élément périphérique (4) sert de chicane anticlapotis (6).

9. Dispositif (1) selon l'une des revendications précédentes 5 à 7, **caractérisé en ce que** l'ouverture (5) peut être fermée par un couvercle (7).

10. Dispositif (1) selon la revendication 9, **caractérisé en ce que** l'élément périphérique (4) sert de logement pour le couvercle (7).

11. Dispositif (1) selon l'une des revendications précédentes 9 ou 10, **caractérisé en ce que** le couvercle (7) comporte une surface d'appui (8).

12. Dispositif (1) selon la revendication 2, **caractérisé en ce que** le logement pour goulot de bouteille (3) se trouve en dessous d'une ligne de remplissage maximal de fluide de refroidissement (9) qui est située en dessous de l'élément périphérique (4).

13. Dispositif (1) selon l'une des revendications précédentes, **caractérisé en ce qu'**il est prévu au moins une poignée pour porter le dispositif.

14. Dispositif (1) selon l'une des revendications précédentes, **caractérisé en ce que** le dispositif (1) est empilable.
